# EUROPÄISCHE PATENTSCHRIFT

(11) **EP 0 900 749 B1**
(45) Veröffentlichungstag und Bekanntmachung des Hinweises auf die Patenterteilung: **23.06.2004**
(21) Anmeldenummer: 98112206.2
(22) Anmeldetag: 01.07.1998
(51) Int. Cl.: B65D 83/76, B65B 5/06

(54) **Verpackung, insbesondere für flache, aufeinander gestapelte Güter sowie Verfahren zur Herstellung und Befüllung der Verpackung**
Packaging, especially for flat articles stacked one on top of the other, and process of making and filling the same
Emballage, notamment pour des objets plats empilés les uns sur les autres, et procédé pour la fabrication et le remplissage d'un tel emballage

(30) Priorität: 02.09.1997 DE 19738343
(43) Veröffentlichungstag der Anmeldung: 10.03.1999
(73) Patentinhaber: Lorenz Bahlsen Snack-World Holding GmbH & Co KG, 30559 Hannover (DE)
(72) Erfinder: Hughes, Martin, Hertfordshire (GB)
(74) Vertreter: Weber, Joachim, Dr.

(56) Entgegenhaltungen:
- FR-A- 1 307 952
- FR-A- 2 095 744
- US-A- 2 110 615
- US-A- 4 052 838
- US-A- 5 191 996
- US-A- 5 337 915

## Beschreibung

Die Erfindung bezieht sich auf eine Verpackung, insbesondere für flache, aufeinander gestapelte Güter, wie beispielsweise Chips, Kekse oder ähnliches.

Derartige Güter müssen in geeigneter Weise gestapelt verpackt werden, um zum einen Beschädigungen zu vermeiden und um zum anderen ein möglichst geringes Verpackungsvolumen zu erzielen.

Durch die kompakte Schichtung der zu verpackenden Güter wird weiterhin verhindert, daß diese beim Transport durch äußere Krafteinwirkung beschädigt werden, beispielsweise zerbrechen oder zerbröseln.

Aus dem Stand der Technik ist es bekannt, derartige flache, aufeinander gestapelte Güter entweder in weichen Verpackungen zu vermarkten, welche, wie beispielsweise bei Keksen bekannt, aufgerissen werden, um auf diese Weise die einzelnen Güter oder Produkte zu entnehmen. Diese Verpackungen haben den Nachteil, daß sie bei einem Teilverzehr der Güter nicht wieder verschließbar sind. Weiterhin sind diese Verpackungen optisch nicht immer den Anforderungen entsprechend und schützen zudem die Güter nur teilweise.

Eine weitere Möglichkeit der Verpackung derartiger Güter besteht darin, diese in eine zusätzliche Auflageschale, Ummantelung oder ähnliches einzulegen und diese zusammen mit dieser Auflageschale, Ummantelung etc. aus der eigentlichen Verpackung zu entnehmen, um die Güter zu verzehren. Hierdurch ergibt sich ein zusätzlicher Verpackungsaufwand, weiterhin können die Verpackungen nicht wieder verschlossen werden.

Ganz generell zeigt der Stand der Technik röhrenförmige, meist zylindrische Verpackungen für derartige Güter, beispielsweise Kartoffelchips. Diese Verpackungen sind unter anderem in der DE 26 20 160 C3 oder der DE 17 61 758 B2 beschrieben. Es ist zwar möglich, diese Verpackungen nach teilweisem Verzehr der Chips wieder zu verschließen, die Entleerung oder Entnahme der Verpackungen ist jedoch unhandlich.

Das US-Patent 2,110,615 beschreibt eine Verpackung mit einem rohrförmigen Körper, in welchen ein verschiebbarer Boden eingesetzt ist. In den Körper ist ein Beutel eingelegt, der sich über den Rand des Körpers erstreckt und an einer verschiebbaren Hülse befestigt ist. Durch Verschieben des Bodens relativ zu dem Körper ist der Verpackungsinhalt, beispielsweise Speiseeis, aus dem Körper herausdrückbar. Hierbei wird der Beutel zusammen mit dem Inhalt nach oben geschoben. Die Hülse dient dazu, den Beutelrand nach unten weg zu ziehen.

Dieser Verpackung liegt somit das Grundprinzip zugrunde, die Entnahme des Inhalts aus dem rohrförmigen Körper der Verpackung durch Verschieben des Bodens zu ermöglichen. Ein nochmaliges Verschließen oder eine teilweise Entnahme der Füllung ist hierbei nicht möglich. Ein weiterer Nachteil besteht darin, dass der an der Hülse befestigte Beutel mit seiner durch die Füllung der Verpackung beschmutzten Seite nach außen gelangt und somit die Hände des Benutzers beschmutzt werden.

Das US-Patent 4,052,838 beschreibt eine Verpackungsmaschine, bei welcher einzelne, flache, aufeinander gestapelte Güter über eine Einführrutsche in zylindrische Aufnahmeröhren eingelegt werden, aus denen sie in eine zylindrische Verpackung überführt werden können. Die Verpackung ist weder mit einem Beutel versehen noch weist sie mehrere, zusatzliche Elemente auf.

Der Erfindung liegt die Aufgabe zugrunde, eine Verpackung für flache, aufeinander gestapelte Güter zu schaffen, welche bei einfacher, kostengünstiger Herstellbarkeit einfach aufgebaut ist, bei welcher die einzelnen Produkte oder Güter bequem stückweise entnommen werden können und welche wiederverschließbar ist.

Erfindungsgemäß wird die Aufgabe durch eine Verpackung mit den Merkmalen des Hauptanspruchs gelöst. Die Unteransprüche zeigen weitere vorteilhafte Ausgestaltungen der Erfindung. Erfindungsgemäß ist weiterhin ein Verfahren zur Herstellung und Befüllung einer derartigen Verpackung vorgeschlagen.

Erfindungsgemäß umfaßt die Verpackung somit ein im wesentlichen rohrförmiges Unterteil und ein im wesentlichen rohrförmiges, an dem Unterteil, dieses zum Teil umgreifend, verschiebbar gelagertes Oberteil. Weiterhin ist ein am unteren Bereich des Oberteils befestigter, in das Unterteil eingelegter Beutel vorgesehen.

Die erfindungsgemäße Verpackung zeichnet sich durch eine Reihe erheblicher Vorteile aus.

Durch die teleskopierbare Verschiebbarkeit des Oberteils relativ zu dem Unterteil läßt sich die Gesamthöhe der Verpackung während des Entnahmevorgangs reduzieren, so daß die gestapelten Produkte durch Niederdrücken des rohrförmigen Oberteils freigelegt und dem Benutzer präsentiert werden. Der in das Unterteil ragende Beutel verschließt zum einen den unteren Bereich der Verpackung, da er mit dem Oberteil dicht und fest verbunden ist. Zum anderen bewirkt ein teleskopisches Verschieben des Oberteils relativ zu dem Unterteil zugleich ein Anheben des Beutels, so daß die Produkte um einen entsprechenden Verschiebeweg des Oberteils relativ zu dem Unterteil angehoben werden.

Das Oberteil und das Unterteil führen zu einer starren, die Produkte oder Güter schützenden Verpackung. Da der Beutel fest mit dem Oberteil verbunden ist, ergibt sich eine feuchtigkeits- und geruchsdichte Verpackungseinheit und es kann vorteilhaft sein, die obere Öffnung des Oberteils nach dem Befüllen mit einer dichten Folie zu verschließen, die zugleich den oberen Abschluß der Verpackung bildet. Die Folie, welche alternativ als auch Aufreißdeckel etc. ausgestaltet sein kann, verhindert im gefüllten Zustand der Verpackung ein teleskopisches Verschieben der beiden Verpackungshälften, so daß auch die Länge der Verpackung im wesentlichen stabil bleibt.

Bei der Erfindung ist vorgesehen, daß der Beutel so dimensioniert ist, daß er im wesentlichen auf dem Boden des Unterteils aufliegt, wenn sich das Oberteil in der maximal vom Unterteil weq erstreckten Position befindet.

Das Oberteil und das Unterteil sind bevorzugterweise als zylindrische Rohre ausgebildet, sie können jedoch auch in polygonaler Form, beispielsweise rechteckig, quadratisch, als Sechs- oder Achteck, ausgestaltet sein. Insofern ergeben sich erfindungsgemäß die unterschiedlichsten Formvarianten, welche eine Anpassung an die jeweiligen Produkte in optimaler weise ermöglichen.

Das Unterteil ist mit einem Boden versehen.

Dieser kann einstückig mit dem Unterteil ausgebildet sein, es ist jedoch auch möglich, ein zusätzliches Bodenelement nachträglich an dem Rohr des Unterteils zu befestigen.

Auf das Oberteil ist ein.lösbarer Deckel aufgesetzt, welcher zum einen die bereits erwähnte Verschlußfolie schützt und welcher des weiteren ein jederzeitiges Verschließen der Verpackung nach einer Teilentnahme der Produkte ermöglicht.

Die erfindungsgemäße Konstruktion der Verpackung gestattet es, das Oberteil und das Unterteil jeweils mit gleichem Querschnitt, beispielsweise beide als zylindrische Teile, auszubilden. Alternativ hierzu ist es jedoch auch möglich, unterschiedliche Querschnitte vorzusehen, beispielsweise einen zylindrischen Querschnitt für das Unterteil und einen polygonalen Querschnitt für das Oberteil. Hierdurch lassen sich vielfältige, den optischen Anforderungen folgende Varianten realisieren, unabhängig von der Form der jeweils zu verpackenden Produkte.

In diesem Zusammenhang ist darauf hinzuweisen, daß die erfindungsgemäße Verpackung selbstverständlich auch für anders geformte Güter einsetzbar ist, welche hinsichtlich der leichten Entnehmbarkeit dem Konsumenten entsprechend präsentiert werden sollen.

In einer Weiterbildung der Erfindung ist es günstig, wenn der Beutel im wesentlichen in der Querschnittsform des Oberteils und/oder des Unterteils ausgebildet ist. Der Beutel kann jedoch auch kleiner dimensioniert sein, um eine optimale Anpassung an die zu verpackenden Güter zu ermöglichen.

Der Beutel ist bevorzugterweise geruchs- und feuchtigkeitsdicht mit dem Oberteil verbunden, beispielsweise durch Verkleben, Verschweißen oder ähnliches. Die Verbindung weist eine ausreichende Festigkeit auf, um ein Ablösen des Beutels während des teleskopischen Verschiebevorgangs zu verhindern.

Erfindungsgemäß können das Oberteil und das Unterteil in unterschiedlichster Weise hergestellt werden. Es ist möglich, Kunststoff- oder Papprohre zu verwenden, auch metallische Verpackungen sind möglich. Bei Papp- oder Papierverpackungen bietet es sich an, diese als gewickelte Rohre herzustellen, die zusätzlich mit einer geeigneten Oberflächenbeschichtung versehen sein können. Der Boden des Unterteils und/oder der abnehmbare Deckel können aus Kunststoff, aus Metall oder aus einem anderen Werkstoff hergestellt werden.

Hinsichtlich des erfindungsgemäßen Verfahrens ist vorgesehen, daß zunächst an dem vorgefertigten Oberteil der Beutel befestigt wird, daß in das Oberteil und in den Beutel die zu verpackenden Güter eingelegt werden und daß nachfolgend das Unterteil auf den Beutel aufgeschoben und dann um einen geringen Betrag seiner Länge in das Oberteil eingefügt wird und daß nachfolgend ein lösbarer Deckel auf das Oberteil aufgesetzt wird.

Durch das Anbringen des Beutels, welcher als Schlauchbeutel ausgebildet sein kann, ist sichergestellt, daß dieser beschädigungsfrei und mit der erforderlichen Dichtigkeit mit dem Oberteil verbunden werden kann. Der Beutel kann beispielsweise durch Umschlingen eines Formträgers, an welchen das Oberteil angelegt oder auf welchen dieses aufgeschoben ist, hergestellt werden, wobei nachfolgend die Beutel-Folie, beispielsweise durch eine Längsnaht, verschlossen wird. Zur Fertigstellung des Beutels ist es dann lediglich erforderlich, das freie Ende desselben zu verschließen.

Die Güter werden gestapelt in das Oberteil bzw. den Beutel eingelegt, hierfür kann eine Hilfseinrichtung, beispielsweise eine Schiene oder ähnliches, vorgesehen werden. Das Einführen oder Einlegen der Güter kann horizontal oder vertikal erfolgen, abhängig von der Art der Güter, der jeweils zu verwendenden Verpackungsmaschine usw.

Als zusätzliche Maßnahme kann die gesamte, befüllte und verschlossene Verpackung nochmals mit einer Schrumpffolie, einer Schutzfolie oder ähnlichem eingewickelt werden.

Im folgenden wird die Erfindung anhand eines Ausführungsbeispiels in Verbindung mit der Zeichnung beschrieben. Dabei zeigt:
- Fig. 1: eine schematische, perspektivische, teiltransparente Darstellung der erfindungsgemäßen Verpackung im gefüllten und verschlossenen Zustand;
- Fig. 2: eine Ansicht der Verpackung gemäß Fig. 1 im Öffnungs- und Entleerungszustand;
- Fig. 3: eine Darstellung der Verpackung im entleerten Zustand;
- Fig. 4: eine vereinfachte, seitliche Schnittansicht der Darstellung gemäß Fig. 1;
- Fig. 5: eine vereinfachte, seitliche Schnittansicht der Darstellung gemäß Fig. 2;
- Fig. 6: eine perspektivische, vereinfachte Darstellung der Verfahrensschritte zum Herstellen der Verpackung und zum Befüllen; und
- Fig. 7: eine vereinfachte, perspektivische Darstellung der Verfahrensschritte zum Verschließen der gemäß Fig. 6 befüllten Verpackung.

In den Fig. 1 und 4 ist in schematischer Weise ein Ausführungsbeispiel der erfindungsgemäßen Verpackung dargestellt. Mit dem Bezugszeichen 1 ist ein Stapel von zu verpackenden Gütern bezeichnet, beispielsweise Kartoffelchips. Diese können eben oder sphärisch gekrümmt sein.

Die Verpackung weist ein rohrförmiges Unterteil 3 auf, welches mit einem Boden 2 versehen ist. Der obere Randbereich des Unterteils 3 wird von einem zylindrischen Oberteil 4 übergriffen, an dessen unterem Randbereich ein Beutel 5 befestigt ist, welcher sich in den Innenraum des Unterteils 3 erstreckt.

Wie die Fig. 2 und 5, im Vergleich zu den Fig. 1 und 4, zeigen, kann das Oberteil 4 teleskopisch relativ zu dem Unterteil 3 verschoben werden. Hierdurch wird der Beutel 5, welcher am unteren Rand des Oberteils 4 befestigt ist, über den oberen Rand des Unterteils 3 gezogen. Dies führt zu einem Hochziehen des unteren Beutelbereichs durch ein Herunterdrücken des Oberteils 4. Hierdurch wird der Stapel der verpackten Güter 1 angehoben und zur leichten Entnahme präsentiert. Die Fig. 1 und 2 zeigen weiterhin einen Deckel 6, welcher auf das Oberteil 4 aufsetzbar ist und mit Hilfe dessen die Verpackung jederzeit wieder verschlossen werden kann. Es versteht sich, daß bei einer Teilentnahme der Güter gemäß Fig. 2 ein Hochschieben des Oberteils 4 relativ zu dem Unterteil 3 ein Absenken des Beutels 5 und damit des Stapels der Güter 1 bewirkt, so daß der Deckel 6 nachfolgend problemlos aufsetzbar ist.

Die Fig. 3 zeigt die Verpackung im vollständig entleerten Zustand. In diesem ist das Oberteil 4 vollständig auf das Unterteil 3 aufgeschoben, so daß sich insgesamt ein sehr geringes Restvolumen ergibt.

Die Fig. 6 und 7 zeigen in der Abfolge die unterschiedlichen Verfahrensschritte zur Herstellung und Befüllung der erfindungsgemäßen Verpackung.

Zunächst wird ein Oberteil 4 gefertigt, beispielsweise durch Spritzguß, durch Biegen einer rechteckigen Platte und nachfolgendes Längsverbinden der Kanten oder durch Wickeln von Streifen, beispielsweise aus Pappe, Papier oder Metall.

Das Oberteil 4 wird an einen Formträger 7 angelegt oder teilweise auf diesen aufgeschoben. Um den Formträger 7 wird eine Folie 9 gewickelt, welche nachfolgend geschnitten und längs verklebt, verschweißt oder auf andere Weise zu einem Beutel 5 gefügt wird.

Nachfolgend wird durch eine Verschlußeinrichtung 10 das offene Ende des Beutels 5 dicht verschlossen.

Wie die Fig. 6 zeigt, wird ein vorgefertiges Unterteil 3 mittels einer Vorrichtung 11 mit einem Boden 2 abgedichtet.

Die zu verpackenden Güter 1 sind gestapelt in eine schienen- oder wannenartige Hilfseinrichtung 8 eingelegt worden. Die Hilfseinrichtung 8 wird nachfolgend in das Oberteil 4 und den Beutel 5 eingeschoben.

Die vorgenannten Verfahrensschritte können in horizontaler Ausrichtung des Oberteils und des Unterteils der Verpackung durchgeführt werden, um eine leichte Handhabbarkeit der zu verpackenden Güter sicherzustellen.

Nachfolgend wird die gefüllte Anordnung aus dem Unterteil 3 und dem Oberteil 4 um 90° in eine vertikale Stellung verschwenkt. Nachfolgend kann, wie in Fig. 7 gezeigt, die Hilfseinrichtung 8 nach oben abgezogen werden. Mittels einer Verschlußvorrichtung 12 wird im nächsten Arbeitsschritt eine Siegelfolie 13 auf den oberen Randbereich des Oberteils 4 aufgebracht, um dessen Innenraum dicht zu verschließen. Nachfolgend wird aus einem Magazin ein Deckel 6 zugeführt und auf das Oberteil 4 aufgesetzt. Somit ist die vollständig verschlossene Verpackung fertiggestellt.

## Patentansprüche

1. Verpackung, insbesondere für flache, aufeinander gestapelte Güter (1) mit einem im wesentlichen rohrförmigen Unterteil (3), welches mit einem Boden (2) versehen ist, mit einem an dem Unterteil (3) angeordneten, im wesentlichen rohrförmigen, teleskopisch an diesem gelagerten und zu diesem verschiebbaren, das Unterteil (3) teilweise umgreifenden Oberteil (4) sowie mit einem in das Unterteil (3) eingelegten Beutel (5), welcher über den oberen Rand des Unterteils (3) gezogen und mit dem Oberteil (4) verbunden ist, wobei der Beutel so dimensioniert ist, dass er im wesentlichen auf dem Boden (2) des Unterteils (3) aufliegt, wenn sich das Oberteil (4) in der maximal vom Unterteil (3) weg erstreckten Position befindet und wobei der Unterteil (3) einen Speicherraum bildet, **dadurch gekennzeichnet, dass** der Beutel (5) an dem unteren Bereich des Oberteils (4) verbunden ist; das Oberteil (4) einen Teil des Speicherraums der Verpackung bildet, wobei durch die teleskopierbare Verschiebbarkeit des Oberteils relativ zu dem Unterteil sich die Gesamthöhe der Verpackung während des Entnahmevorgangs reduzieren lässt, und ein lösbarer Deckel (6) auf das Oberteil (4) aufgesetzt ist und mit Hilfe dessen die Verpackung jederzeit wieder verschlossen werden kann.

2. Verpackung nach Anspruch 1, **dadurch gekennzeichnet, dass** das Oberteil (4) und das Unterteil (3) als zylindrische Rohre ausgebildet sind.

3. Verpackung nach einem der Ansprüche 1 oder 2, **dadurch gekennzeichnet, dass** der Beutel (5) im wesentlichen in der Querschnittsform des Oberteils (4) und/oder des Unterteils (3) ausgebildet ist.

4. Verpackung nach einem der Ansprüche 1 bis 3, **dadurch gekennzeichnet, dass** der Beutel (5) dicht mit dem Oberteil (4) verbunden ist.

5. Verfahren zur Herstellung und Befüllung einer Verpackung nach einem der Ansprüche 1 bis 4, **dadurch gekennzeichnet, dass** an dem Oberteil (4) der Beutel (5) befestigt wird, dass in das Oberteil (4) und in den Beutel (5) die zu verpackenden Güter (1) eingelegt werden, dass nachfolgend das Unterteil (3) auf den Beutel (5) aufgeschoben und dann um einen geringen Teil seiner Länge in das Oberteil (4) eingefügt wird und dass nachfolgend ein losbarer Deckel (6) auf das Oberteil (4) aufgesetzt wird, mit Hilfe dessen die Verpackung jederzeit wieder verschlossen werden kann.

6. Verfahren nach Anspruch 5, **dadurch gekennzeichnet, dass** der Beutel (5) als Schlauchbeutel ausgebildet wird.

7. Verfahren nach Anspruch 6, **dadurch gekennzeichnet, dass** der Beutel (5) durch Umschlingen eines Formträgers (7) sowie eines Teils des Oberteils (4), nachfolgendes Aufbringen einer Längsnaht und Verschließen des freien Endes des Beutels hergestellt wird.

8. Verfahren nach einem der Ansprüche 5 bis 7, **dadurch gekennzeichnet, dass** die Güter (1) gestapelt mittels einer Hilfseinrichtung (8) in das Oberteil (4) und den Beutel (5) eingelegt werden.

## Claims

1. Packaging, particularly for flat products that are stacked on top of each other, comprising essentially a tubular lower part (3), which has a base (2) , an upper part (4) in a tubular shape, which is located over the lower part in a telescopic and slidable way such that it partially encompasses the lower part, and a bag (5) which is inserted into the lower part which is attached to the upper part (4), wherein the bag is shaped in such a way that it basically rests on the base (2) of the lower part (3), if the upper part (4) is in the furthest possible position from the lower part (3) then the lower part (3) forms a storage space, **characterised in that** the bag (5) is joined to the lower area of the upper part (4), and the upper part (4) forms part of the storage space within the packaging whereby due to the telescopic slidability of the upper part in relation to the lower part, the total height of the packaging decreases during the extraction process, and a removable lid (6) is attached to the upper part (4) which enables the packaging to be re-closed at anytime.

2. Packaging according to Claim 1, **characterised in that** the upper part (4) and the lower part (3) are shaped as cylindrical tubes.

3. Packaging according to one of Claims 1 or 2, **characterised in that** essentially the bag (5) is formed in the cross section of the upper part (4) and/or the lower part (3).

4. Packaging according to one of Claims 1 to 3, **characterised in that** the bag (5) is closely linked to the upper part (4).

5. Procedure for the manufacture and filling of a packaging according to one of Claims 1 to 4, **characterised in that** the bag is fixed to the upper part (4), that the products which are to be packaged are inserted into the upper part (4) and into the bag (5), that subsequently the lower part (3) is slided onto the bag (5) and then is gradually inserted into the upper part (4) and subsequently a removable lid (6) is attached onto the upper part (4) which enables the packaging to be re-closed at any time.

6. Procedure according to Claim 5, **characterised in that** the bag (5) is formed as a tubular bag.

7. Procedure according to Claim 6, **characterised in that** the bag (5) is manufactured by means of wrapping around a bearer (7) as well as a part of the upper part (4), subsequent to applying a longitudinal seam and seal to the open end of the bag.

8. Procedure according to one of Claims 5 to 7, **characterised in that** the products are stacked up by means of an auxiliary attachment (8) and inserted into the upper part (4) and the bag (5).

## Revendications

1. Emballage, notamment pour des objets plats empilés les uns sur les autres (1), avec une partie inférieure essentiellement en forme de tube (3), laquelle est munie d'un fond (2), avec une partie supérieure (4) agencée sur la partie inférieure (3), essentiellement en forme de tube, montée de manière télescopique sur la partie inférieure et de manière coulissante par rapport à celle-ci, qui entre partiellement en prise avec la partie inférieure (3), ainsi qu'avec un sachet (5) inséré dans la partie inférieure (3), lequel est tiré par-dessus le bord supérieur de la partie inférieure (3) et rattaché à la partie supérieure (4), le sachet étant dimensionné de telle sorte qu'il repose essentiellement sur le fond (2) de la partie inférieure (3) lorsque la partie supérieure (4) se trouve dans la position la plus éloignée par rapport à la partie inférieure (3), et la partie inférieure (3) formant un espace de remplissage, **caractérisé en ce que** le sachet (5) est rattaché à la zone inférieure de la partie supérieure (4) ; la partie supérieure (4) forme une partie de l'espace de remplissage de l'emballage, la hauteur totale de l'emballage étant réduite lors du processus d'enlèvement par le coulissement télescopique de la partie supérieure par rapport à la partie inférieure, et un couvercle amovible (6) étant placé sur la partie supérieure (4) à l'aide duquel l'emballage peut être refermé à tout moment.

2. Emballage selon la revendication 1, **caractérisé en ce que** la partie supérieure (4) et la partie inférieure (3) sont formées comme des tubes cylindriques.

3. Emballage selon l'une quelconque des revendications 1 ou 2, **caractérisé en ce que** le sachet (5) est formé essentiellement dans la forme de la section de la partie supérieure (4) et/ou de la partie inférieure (3).

4. Emballage selon l'une quelconque des revendications 1 à 3, **caractérisé en ce que** le sachet (5) est relié hermétiquement à la partie supérieure (4).

5. Procédé pour la fabrication et le remplissage d'un emballage selon l'une quelconque des revendications 1 à 4, **caractérisé en ce que** le sachet (5) est fixé à la partie supérieure (4), **en ce que** les objets à emballer (1) sont insérés dans la partie supérieure (4) et dans le sachet (5), **en ce qu'**ensuite la partie inférieure (3) est glissée sur le sachet (5), puis insérée autour d'une partie réduite de sa longueur dans la partie supérieure (4), et **en ce qu'**ensuite un couvercle amovible (6) est placé sur la partie supérieure (4) à l'aide duquel l'emballage peut être refermé à tout moment.

6. Procédé selon la revendication 5, **caractérisé en ce que** le sachet (5) est formé comme un sachet tubulaire.

7. Procédé selon la revendication 6, **caractérisé en ce que** le sachet (5) est fabriqué par serrage d'un support de moule (7) ainsi que d'une partie de la partie supérieure (4), suite à l'application d'une couture principale et à la fermeture de l'extrémité libre du sachet.

8. Procédé selon l'une quelconque des revendications 5 à 7, **caractérisé en ce que** les objets (1) sont insérés de manière empilée au moyen d'un dispositif d'aide (8) dans la partie supérieure (4) et le sachet (5).
